# FASCICULE DE BREVET EUROPEEN

(11) **EP 0 232 651 B1**
(45) Date de publication et mention de la délivrance du brevet: **14.03.1990**
(21) Numéro de dépôt: 86402874.1
(22) Date de dépôt: 19.12.1986
(51) Int. Cl.: H01J 27/18

(54) **Source d'ions à résonance cyclotronique électronique**
Elektronen-Zyklotron-Resonanz-Ionenquelle
Ion source operating at the electron cyclotron resonance

(30) Priorité: 26.12.1985 FR 8519252
(43) Date de publication de la demande: 19.08.1987
(73) Titulaire: COMMISSARIAT A L'ENERGIE ATOMIQUE, 75015 Paris Cédex 15 (FR)
(72) Inventeur: Jacquot, Bernard, F-38120 Saint Egreve (FR)
(74) Mandataire: Mongrédien, André

(56) Documents cités:
- EP-A- 0 145 586
- GB-A- 2 069 230
- IEEE TRANSACTIONS ON NUCLEAR SCIENCE, vol. NS-26, no. 2, avril 1979, pages 2120-2127, New York, US; R. GELLER: "Electron cyclotron resonance (E.C.R.) multiply charged ion sources"

## Description

La présente invention a pour objet une source d'ions à résonance cyclotronique électronique indiquée dans la première partie de la revendication 1 permettant notamment la production d'ions positifs multichargés. Elle trouve de nombreuses applications, en fonction des différentes valeurs de l'énergie cinétique des ions extraits, dans le domaine de l'implantation ionique, de la microgravure, et plus particulièrement dans l'équipement des accélérateurs de particules, utilisés aussi bien dans le domaine scientifique que médical.

Dans les sources à résonance cyclotronique électronique, les ions sont obtenus en ionisant, dans une enceinte fermée du genre cavité hyperfréquence, un milieu gazeux, constitué d'un ou plusieurs gaz ou de vapeurs métalliques, au moyen d'un plasma d'électrons fortement accélérés par résonance cyclotronique électronique. Cette résonance est obtenue grâce à l'action conjuguée d'un champ électromagnétique de haute fréquence, injecté à une première extrémité de l'enceinte, et d'un champ magnétique à symétrie axiale régnant dans cette même enceinte. Ce champ magnétique axial, qui présente une amplitude croissante du centre de l'enceinte aux extrémités de cette dernière, présente en particulier une amplitude Bᵣ qui satisfait à la condition de résonance cyclotronique électronique Br-f.2n m/e, dans laquelle e représente la charge d'électrons, m sa masse, f la fréquence du champ électromagnétique. Ce champ magnétique axial est généralement créé par des solénoïdes ou bobines entourant l'enceinte.

Les ions ainsi créés sont extraits de l'enceinte par une seconde extrémité.

Dans ce type de source, la quantité d'ions pouvant être produite résulte de la compétition entre deux processus, d'une part la formation des ions par impact électronique sur des atomes neutres constituant le gaz à ioniser, et d'autre part la destruction de ces mêmes ions par recombinaison due a une collision de ces ions avec un atome neutre ; cet atome neutre peut provenir du gaz non encore ionisé ou bien être produit sur les parois de l'enceinte par l'impact d'un ion sur lesdites parois.

Le problème dans ce type de source est donc de minimiser la destruction des ions formés en évitant toute collision de ceux-ci avec un atome neutre.

Pour remédier à cet inconvénient, on a prévu de confiner dans l'enceinte les ions formés ainsi que les électrons servant à leur ionisation. Ceci est réalisé en créant à l'intérieur de cette enceinte un ensemble de champs magnétiques locaux, radiaux et axiaux, définissant au moins une nappe fermée dite "équimagnétique", n'ayant aucun contact avec les parois de l'enceinte et sur laquelle la condition de résonance cyclotronique électronique est satisfaite. Cette nappe représente le lieu des points où l'amplitude des champs magnétiques locaux présente la même valeur. Une telle source a notamment été décrite dans le document US-A-4 417 178 (= GB-A 2 069 230) déposé au nom du demandeur.

Les champs locaux radiaux sont en particulier engendrés par plusieurs barreaux aimantés, disposés symétriquement autour de l'enceinte et constitués chacun de plusieurs aimants élémentaires, accolés. Une telle configuration magnétique est notamment décrite dans le document EP-A 0 145 586 (= FR-A-2 556 498) déposé au nom du demandeur. Cette configuration magnétique présente à ces deux extrémités des perturbations magnétiques locales (ou effets de bords) engendrant des composantes magnétiques axiales parasites qui s'ajoutent ou se retranchent, suivant la polarité des aimants, au champ magnétique principal à symétrie axiale.

La modulation de ces champs magnétiques axiaux parasites est d'autant plus forte que les aimants élémentaires constituant les barreaux sont plus performants.

Or, il apparaît actuellement sur le marché des aimants de plus en plus performants de compositions ternaires comme en particulier des aimants à base de fer, de praséodyme et de bore. Ces aimants à base de terres rares ont l'avantage de présenter une grande rigidité magnétique, ce qui, en plus de leurs performances magnétiques élevées, permet la superposition de deux champs antagonistes sans risque de démagnétisation de ces aimants.

Une grande rigidité magnétique autorise notamment la confection de structures multipolaires composites où les champs axiaux et radiaux se composent algébriquement.

Ces aimants de haute performance engendrent aux extrémités des barreaux aimantés des champs magnétiques axiaux et radiaux qui en se combinant au champ axial principal conduisent à la condition de résonance cyclotronique électronique. Cette condition de résonance engendre des calottes résonantes aux deux extrémités de la structure magnétique qui, suivant qu'elles se trouvent du côté de l'extraction des ions ou du côté de l'injection de l'onde électromagnétique, peuvent être bénéfiques ou nuisibles.

La production de calottes résonantes du côté de l'extraction des ions est en général bénéfique comme le montre le document EP-A 0 145 586.

En revanche, ces calottes résonantes sont toujours nuisibles du côté de l'injection de la haute fréquence puisqu'elles prélèvent de l'énergie dans l'onde électromagnétique qui devrait normalement être utilisée pour l'ionisation du milieu gazeux contenu dans l'enceinte.

Cette absorption de l'énergie parasite se traduit par des phénomènes gênants, liés au transfert d'énergie électromagnétique à des électrons situés en dehors de la zone de confinement et en particulier dans une zone à fort gradient magnétique décroissant vers les parois de l'enceinte. Il en résulte un bombardement intense et localisé de la paroi de l'enceinte par des électrons énergétiques pouvant conduire à l'endommagement de celle-ci, une émission de rayons X importante et la création d'instabilités dans le plasma d'électrons confiné.

La présente invention a justement pour objet une source d'ions à résonance cyclotronique électronique permettant de remédier aux différents inconvénients ci-dessus.

De façon plus précise, l'invention a pour objet une source d'ions à résonance cyclotronique électronique, comprenant:
- une enceinte fermée ayant un axe longitudinal, une première et une seconde extrémités orientées selon cet axe, cette enceinte contenant un gaz destiné à former un plasma confiné dans ladite enceinte,
- un dispositif pour injecter à la première extrémité de l'enceinte un champ électromagnétique de haute fréquence,
- des moyens pour engendrer dans l'enceinte un champ magnétique principal à symétrie axiale, définissant une première polarité à la première extrémité de l'enceinte et une seconde polarité à la seconde extrémité de l'enceinte,
- un système pour extraire de l'enceinte les ions, ce système étant situé à la seconde extrémité,
- une structure magnétique distribuée autour de l'axe et formée de plusieurs couches empilées selon ledit axe, chaque couche engendrant des champs magnétiques locaux radiaux, caractérisée en ce que la couche terminale située en regard de la première extrémité de l'enceinte engendrant un champ magnétique local des pôles de cette première polarité et une performance magnétique inférieure à celles engendrées par les autres couches.

Par gaz destiné à former un plasma, il faut entendre un milieu gazeux contenant un ou plusieurs gaz ou des vapeurs d'un ou plusieurs matériaux solides. A cet effet, on peut se référer à FR-A 8 310 862 déposée au nom du demandeur.

Par ailleurs, les couches empilées formant la structure magnétique peuvent être fictives ou réelles.

Le fait de créer un champ magnétique local radial plus faible du côté de l'injection de l'onde électromagnétique dans l'enceinte, permet d'éviter que le champ magnétique résultant (axial + radial) à cet emplacement présente une amplitude satisfaisant à la condition de résonance cyclotronique électronique.

Il est à noter que la suppression pure et simple de la couche terminale de la structure magnétique située en regard du dispositif d'injection de la haute fréquence ne ferait que déplacer le problème à la couche suivante.

Dans une première variante, la structure magnétique comprend une première et une seconde séries alternées de barreaux aimantés, disjoints, répartis autour de l'axe et formés d'aimants élémentaires orientés radialement, les pôles des barreaux de la première série orientés vers l'intérieur de l'enceinte présentant la première polarité et les pôles des barreaux de la seconde série orientés vers l'intérieur de l'enceinte présentant la seconde polarité, l'aimant terminal de chaque barreau de la première série, situé en regard de la première extrémité de l'enceinte, ayant des performances magnétiques inférieures à celles des autres aimants du barreau correspondant.

L'inventeur a constaté que les perturbations magnétiques gênantes aux extrémités des barreaux ou effets de bords n'apparaissaient que pour les aimants élémentaires ayant la même polarité que celle associée au champ magnétique principal à symétrie axiale.

En effet, pour une polarité nord, associée au champ magnétique axial principal, située du côté de l'injection du champ électromagnétique, les aimants terminaux situés de ce côté, et ayant leur pôle nord orienté vers l'intérieur de l'enceinte, créent des champs magnétiques axiaux parasites qui se retranchent du champ magnétique axial principal entraî- . nant un champ magnétique résultant (axial + radial) dont l'amplitude est d'autant plus faible que le champ magnétique radial est fort. Il en résulte que la valeur Bᵣ correspondant à la résonance peut être facilement réalisée localement avec tous les inconvénients déjà cités. En revanche les champs magnétiques axiaux parasites créés par les aimants terminaux ayant leur pôle sud orientés vers l'intérieur de l'enceinte s'additionnent au champ magnétique axial principal engendrant un champ magnétique résultant dont l'amplitude est très supérieure à Br.

Ceci conduit donc, pour une polarité nord située du côté de l'injection du champ électromagnétique, à modifier les performances magnétiques des aimants terminaux situés de ce côté et dont leur pôle nord est orienté vers l'intérieur de l'enceinte.

Inversement, si la polarité, associée au champ magnétique principal axial située du côté de l'injection électromagnétique est une polarité sud, alors ce sont les aimants terminaux, situés du côté de cette injection et ayant leurs pôles sud orientés vers l'intérieur de l'enceinte qui devront présenter des performances magnétiques inférieures à celles des autres aimants du barreau correspondant.

Les performances magnétiques inférieures de l'aimant terminal de chaque barreau de la première série peuvent être obtenues en réalisant ces aimants terminaux en un matériau différent de celui constituant les autres aimants du barreau correspondant.

En particulier, le matériau de l'aimant terminal de chaque barreau de la première série peut présenter une composition binaire et celui des autres aimants du barreau correspondant une composition ternaire. Par exemple, le matériau de l'aimant terminal peut être à base de cobalt et de samarium et celui des autres aimants à base de fer, de praséodyme et de bore.

Une autre solution pour diminuer les performances magnétiques de l'aimant terminal de chaque barreau de la première série réside dans la diminution de la longueur de l'aimant terminal par rapport à celles des autres aimants du barreau correspondant. Ces aimants terminaux de longueur inférieure peuvent être réalisés dans le même matériau que celui des autres aimants du barreau correspondant ou bien en un autre matériau de performances magnétiques plus faibles, comme décrit ci-dessus.

Une autre solution pour diminuer les performances magnétiques des aimants terminaux des barreaux de la première série réside dans l'utilisation d'une cale en matériau non magnétique accolée à chaque aimant terminal, cette cale, disposée vers l'intérieur de l'enceinte, a une épaisseur telle que la longueur de l'ensemble cale-aimant terminal soit égale à la longueur des autres aimants du barreau correspondant. Cette solution se combine notamment avec l'utilisation d'aimants terminaux des barreaux de la première série réalisés en un matériau différent de ceux des autres aimants et en particulier de performances magnétiques plus faibles.

Selon une autre variante, la structure magnétique comprend une première et une seconde séries alternées de barreaux principaux aimantés et disjoints, répartis autour de l'axe et formés d'aimants élémentaires orientés radialement, les pôles des barreaux de la première série orientés vers l'intérieur de l'enceinte présentant la première polarité et les pôles des barreaux de la seconde série orientés vers l'intérieur de l'enceinte, présentant la seconde polarité, ainsi que des barreaux aimantés intermédiaires, intercalés entre les barreaux principaux et de longueur inférieure à celle de ces barreaux principaux, les barreaux intermédiaires, disposés en retrait par rapport aux barreaux principaux à la première extrémité de l'enceinte, ayant leurs pôles en contact avec les faces latérales de chaque barreau principal identiques au pôle de ce dernier orienté vers l'intérieur de l'enceinte.

Au cas où cette couche terminale de la structure magnétique, dépourvue d'aimants intermédiaires, n'engendrerait pas un champ magnétique local suffisamment faible, il est possible de jouer sur les performances magnétiques des aimants terminaux des barreaux aimantés principaux de la première série, situés en regard du dispositif d'injection de la haute fréquence. Les modifications magnétiques de ces aimants terminaux peuvent être réalisées en utilisant un matériau différent pour ces aimants, en diminuant leur longueur et/ou en y accolant une cale en matériau non magnétique, comme décrit précédemment.

D'autres caractéristiques et avantages de l'invention ressortiront mieux de la description qui va suivre, donnée à titre illustratif mais non limitatif, en référence aux figures annexées, dans lesquelles :
- la figure 1 représente schématiquement, en coupe longitudinale, une source d'ions conformément à l'invention,
- les figures 2a et 2b représentent schématiquement des vues en bout selon la ligne II-II de la figure 1,
- la figure 3 est une vue en perspective d'une structure magnétique particulière de la source d'ions de la figure 1, comportant des barreaux aimantés intermédiaires, et
- la figure 4 est une vue schématique illustrant l'influence magnétique des barreaux aimantés intermédiaires de la structure magnétique de la figure 3.

Sur la figure 1, on a représenté schématiquement, en coupe longitudinale, une source d'ions à résonance cyclotronique électronique selon l'invention. Cette source comprend une enceinte à vide de confinement 2 constituant une cavité résonante pouvant être excitée par un champ électromagnétique hyperfréquence, continu ou pulsé, présentant une fréquence comprise entre 1 et 100 GHz. Cette enceinte 2 présente un axe longitudinal 4, passant par le centre 7 de l'enceinte, qui dans le cas d'une enceinte cylindrique représente l'axe de révolution, et deux extrémités 3 et 5 orientées selon cet axe.

L'onde électromagnétique, produite par une source 6 telle qu'un Klystron est introduite dans la cavité résonante, à l'extrémité 3 de l'enceinte, au moyen d'un guide d'onde 8 de section circulaire ou rectangulaire.

Une conduite 10 permet d'introduire un gaz ou une vapeur d'un matériau à l'intérieur de la cavité 2, destiné à former un plasma dans ladite cavité. L'enceinte 2 peut être remplie d'hydrogène, de néon, de xénon, d'oxygène, de carbone, d'azote, de tungstène, de titane, de molybdène, de zirconium, etc... à une pression de l'ordre de 10-⁵ mbar pour une onde de 10 GHz.

Des moyens non représentés, tels qu'une pompe à vide peuvent être montés sur la cavité 2.

Des bobines 12 et 14 entourant respectivement les extrémités 3 et 5 de l'enceinte 2 permettent de créer un champ magnétique de symétrie axiale symbolisé par les flèches 15, en forme de bouteille magnétique. Ce champ magnétique 15 présente une amplitude minimum au centre 7 de la cavité et une amplitude maximum aux extrémités de l'enceinte 2. Ce champ magnétique qui peut être soit continu, soit pulsé est notamment orienté de l'extrémité 3 à l'extrémité 5 de l'enceinte. Il définit alors un pôle nord axial du côté de l'extrémité 3 de l'enceinte 2 et un pôle sud axial du côté de l'extrémité 5 de ladite enceinte. Une orientation du champ magnétique axial de l'extrémité 5 à l'extrémité 3 peut bien entendu être envisagée. L'amplitude du champ magnétique axial 15 peut varier de 0,3 à 0,5 Tesla (3000 à 5000 Gauss) pour une onde de 10 GHz.

Des barreaux aimantés 16 et 18 répartis tout autour de la cavité et parallèlement à l'axe longitudinal 4 de l'enceinte permettent de créer des champs magnétiques locaux, symbolisés par les flèches 20, situés radialement par rapport à l'axe 4. Ces champs magnétiques radiaux peuvent aller jusqu'à 0,5 Tesla (5000 Gauss) pour une onde de 10 GHz.

Le champ magnétique 15 à symétrie axiale et les champs magnétiques locaux radiaux 20 permettent la formation d'au moins une nappe "équimagnétique" fermée 22 n'ayant aucun contact avec les parois de l'enceinte 2. Cette nappe 22, correspondant aux lieux des points où l'amplitude des champs magnétiques résultant présente la même valeur, satisfait à la condition de résonance cyclotronique électronique. La condition de résonance est notamment satisfaite pour une amplitude Bᵣ, de 0,36 Tesla (3600 Gauss) et une fréquence du champ électromagnétique de 10 GHz.

L'existence d'une telle nappe résonante permet d'ioniser fortement le gaz ou les vapeurs contenus dans l'eneceinte 2, donnant ainsi naissance à un plasma d'électrons très énergétiques. Cette nappe permet aussi de confiner les ions et les électrons produits par ionisation du gaz. Grâce à ce confinement, les électrons créés ont le temps de bombarder plusieurs fois un même ion et de l'ioniser fortement et même totalement.

Les ions fortement chargés ainsi formés peuvent être extraits de l'enceinte 2 par un orifice d'extraction 24 se trouvant du côté de l'extrémité 5. Cet orifice est situé sur l'axe longitudinal 4 de l'enceinte et dans le prolongement du guide d'onde 8 servant à l'injection de la haute fréquence dans l'enceinte. Une électrode 26 placée en aval de l'orifice d'extraction 24, portée à un potentiel négatif à l'aide d'une source d'alimentation 28, assure l'extraction des ions. Les ions ainsi extraits de l'enceinte peuvent ensuite être sélectionnés suivant leur degré d'ionisation à l'aide de tout moyen connu utilisant un champ magnétique et/ou un champ électrique.

Les barreaux aimantés 16 et 18 peuvent être au nombre de quatre, six, huit, etc.. Les barreaux 16 sont formés de plusieurs aimants élémentaires permanents accolés 30 et 31 ayant leurs pôles nord orientés vers l'intérieur de l'enceinte 2 et leurs pôles sud orientés vers l'extérieur. De même, les barreaux aimantés 18 sont formés d'aimants élémentaires 32 accolés, identiques, ayant leurs pôles sud orientés vers l'intérieur de l'enceinte 2 et leurs pôles nord orientés vers l'extérieur. Ces deux types de barreaux, comme représentés sur les figures 2a, 2b et 3, sont disposés en alternance, un barreau 16 étant intercalé entre deux barreaux 18 et réciproquement.

Afin d'éviter la formation de calottes résonantes, et donc une perte d'énergie de l'onde électromagnétique, les aimants terminaux 31 des barreaux 16, situés du côté de l'extrémité 3 de l'enceinte 2, c'est-à-dire du côté de l'injection de l'onde électromagnétique, présentent des performances magnétiques inférieures à celles des aimants 30 du barreau 16 correspondant. En effet, ceci permet compte tenu du sens de circulation de la ligne de fuite 33 des aimants élémentaires terminaux 31, représentée sur la figure 1, de diminuer fortement le champ magnétique antagoniste créé à l'extrémité 3 de l'enceinte 2 par la composante axiale du champ de fuite représenté par 33.

La réduction des performances magnétiques des aimants terminaux 31 des barreaux 16 peut être obtenue en utilisant un matériau binaire et en particulier en SmCos pour constituer les aimants 31, les aimants 30 étant alors formés d'un matériau ternaire contenant par exemple du praséodyme, du fer et du bore.

Une autre solution consiste, comme représenté sur la figure 2a, à utiliser des aimants terminaux 31 pour les barreaux 16 ayant une longueur inférieure à la longueur L des aimants 30 de ces mêmes barreaux. Par exemple les aimants 31 peuvent mesurer 5 cm de long et les aimants 30 peuvent mesurer 7 cm de long.

Les aimants terminaux 31 peuvent être réalisés en un même matériau que celui constituant les autres aimants 30 des barreaux correspondants, mais aussi en un matériau différent ayant des propriétés magnétiques inférieures à celles des aimants 30. En particulier, les aimants terminaux 31 peuvent être réalisés en SmCos et les aimants 30 en Fe-Pr-B.

Afin d'éviter toute perturbation dans le champ magnétique résultant et par conséquent sur la nappe équimagnétique 22 (figure 1) les aimants terminaux 31 des barreaux 16 auront tous la même longueur et seront tous réalisés en un même matériau. De même les aimants 30 des barreaux 16 et les aimants 32 des bar reaux 18 présenteront la même longueur L et seront réalisés en un même matériau.

Les aimants terminaux 31 des barreaux 16 situés du côté de -l'injection de l'onde électromagnétique dans l'enceinte peuvent par ailleurs être associés chacun à une cale 34 réalisée en un matériau non magnétique. Chaque cale 34 est située entre l'aimant terminal 31 correspondant et l'enceinte 2. Son épaisseur e est telle que e+l'=L, si L représente la longueur des aimants 30 du barreau aimanté correspondant et Il la longueur de l'aimant 31 associé. Les cales 34 peuvent présenter une épaisseur allant de 1 à 10 mm. Eventuellement ces aimants terminaux 31 associés aux cales 34 peuvent être réalisés en un matériau différent de ceux constituant les autres aimants 30 et éventuellement 32.

Pour profiter au maximum des performances des aimants élémentaires constituant les barreaux 16 et 18, on peut avoir recours à une structure spéciale telle que représentée sur la figure 3.

Cette structure comporte des barreaux aimantés intermédiaires 36 et 39, intercalés entre les barreaux 16 et 18. Les barreaux 36 et 39 sont accolés deux à deux et sont situés respectivement au contact des faces latérales 38 et 40 des barreaux 16 et 18.

Les barreaux intermédiaires 36 ont leurs pôles nord au contact des faces latérales 38 des barreaux 16 dont le nord est orienté vers l'intérieur de l'enceinte 2. De même, les barreaux intermédiaires 39 ont leurs pôles sud au contact des faces latérales 40 des barreaux 18 dont le sud est orienté vers l'intérieur de l'enceinte 2. Cette disposition permet, comme représentée sur la figure 4, d'augmenter artificiellement les surfaces polaires des barreaux 16 et 18 et donc de maximiser les champs magnétiques radiaux émis par ces barreaux au voisinage de leur pôles orientés vers l'intérieur de l'enceinte. Cette structure permet notamment de doubler les champs locaux radiaux émis par les aimants constituant les barreaux aimantés 16 et 18.

Dans une telle structure dite "à aimant plein", il est possible de diminuer conformément à l'invention les champs magnétiques locaux engendrés à l'extrémité 3 de l'enceinte, où a lieu l'injection de la haute fréquence, en utilisant des barreaux intermédiaires 36 et 39 plus courts que les barreaux 16 et 18, les extrémités des barreaux 16 et 18 faisant saillie par rapport aux extrémités des barreaux 36 et 39. Dans ces conditions, les champs magnétiques locaux créés à proximité de l'injection de la haute fréquence ne sont dûs qu'aux aimants terminaux des barreaux 16 et 18 faisant saillie.

Au cas où ces champs terminaux ne seraient pas suffisamment faibles pour empêcher la formation de calottes résonantes au niveau de l'injection de la haute fréquence peut utiliser des aimants terminaux 31 des barreaux 16 ayant des performance magnétiques inférieures à celles des barreaux 30 constituant ces mêmes barreaux 16 et éventuellement des performances inférieures à celles des aimants 32 des barreaux 18. Ceci peut être réalisé en utilisant des aimants terminaux 31 réalisés en SmCo₅ et des aimants 30 et 32 réalisés en Pr-Fe-B et/ou en utilisant des aimants 31 plus courts que les aimants 30 et 32 et/ou en intercalant une cale non magnétique entre les aimants 31 et l'enceinte 2, comme décrit ci-dessus.

La description donnée précédemment n'a bien entendu été donnée qu'à titre illustratif, toute modification, sans pour autant sortir du cadre des revendications, pouvant être envisagée.

En particulier, les moyens permettant d'engendrer les champs magnétiques locaux radiaux peuvent être différents à condition que ceux-ci se présentent sous la forme d'une structure magnétique, distribuée autour de l'axe longitudinal de l'enceinte, engendrant à son extrémité située en regard de l'injection de la haute fréquence des champs magnétiques locaux inférieurs à ceux du restant de la structure magnétique. Cette structure magnétique pourrait notamment être réalisée à l'aide de barres cylindriques, disposées parallèlement les unes aux autres selon l'axe de l'enceinte et se trouvant dans un état supraconducteur (voir brevet US-A-4 417 178).

Par ailleurs, le champ magnétique à symétrie axiale pourrait être produit par des ferrites à la place des deux bobines entourant l'enceinte. Ce champ pourrait aussi être orienté de l'orifice d'extraction vers le dispositif d'injection de la haute fréquence. Dans ce cas, ce sont les aimants terminaux des barreaux 18 qui devront présenter les performances magnétiques les plus faibles.

De même, l'enceinte peut présenter une autre forme qu'une forme cylindrique, par exemple une forme parallélépipédique ou polygonale.

La source d'ions selon l'invention permet d'obtenir en particulier des faisceaux d'ions fortement chargés de gaz rares, comme par exemple des faisceaux d'ions de Ne-1-10, de Ar+13, de Xe⁺³³ ainsi que des ions de C⁺6, N+7, etc...

## Revendications

1. Source d'ions à résonance cyclotronique électronique, comprenant:
- une enceinte fermée (2) ayant un axe longitudinal (4), une première (3) et une seconde (5) extrémités orientées selon cet axe, cette enceinte (2) contenant un gaz destiné à former un plasma confiné dans ladite enceinte,
- un dispositif (6, 8) pour injecter à la première extrémité (3) de l'enceinte un champ électromagnétique de haute fréquence,
- des moyens (12, 14) pour engendrer dans l'enceinte un champ magnétique principal à symétrie axiale définissant une première polarité (N ou S) à la première extrémité de l'enceinte et une seconde polarité (S ou N) à la seconde extrémité (3) de l'enceinte,
- un système (24, 26) pour extraire de l'enceinte les ions, ce système étant situé à la seconde extrémité,
- une structure magnétique (16, 18, 36, 39) distribuée autour de l'axe (4) et formée de plusieurs couches empilées selon ledit axe, chaque couche engendrant des champs magnétiques locaux radiaux (20), caractérisée en ce que la couche terminale située en regard de la première extrémité (3) de l'enceinte engendrant un champ magnétique local des pôles de cette première polarité et une performance magnétique inférieure à celles engendrées par les autres couches.

2. Source d'ions selon la revendication 1, caractérisée en ce que la structure magnétique comprend une première et une seconde séries alternées de barreaux aimantés (16, 18), disjoints, répartis autour de l'axe (4) et formés d'aimants (30, 31, 32) élémentaires orientés radialement, les pôles des barreaux (16) de la première série orientés vers l'intérieur de l'enceinte (2) présentant la première polarité (N) et les pôles des barreaux (18) de la seconde série orientés vers l'intérieur de l'enceinte (2) présentant la seconde polarité (S), l'aimant terminal (31) de chaque barreau (16) de la première série, situé en regard de la première extrémité (3) de l'enceinte, ayant des performances magnétiques inférieures à celles des autres aimants (30) du barreau (16) correspondant.

3. Source d'ions selon la revendication 1, caractérisée en ce que la structure magnétique comprend une première et une seconde séries alternées de barreaux principaux (16, 18) aimantés et disjoints, répartis autour de l'axe (4) et formés d'aimants élémentaires (30, 31, 32) orientés radialement, les pôles des barreaux (16) de la première série orientés vers l'intérieur de l'enceinte (2) présentant la première polarité (N) et les pôles des barreaux (18) de la seconde série orientés vers l'intérieur de l'enceinte (2) présentant la seconde polarité (S), ainsi que des barreaux aimantés intermédiaires (36, 39) intercalés entre les barreaux principaux (16, 18) et de longueur inférieure à celle de ces barreaux principaux, les barreaux intermédiaires (36, 39), disposés en retrait par rapport aux barreaux principaux (16, 18) à la première extrémité (3) de l'enceinte, ayant leurs pôles en contact avec les faces latérales (38, 40) de chaque barreau principal (16, 18) identiques au pôle de ce dernier orienté vers l'intérieur de l'enceinte.

4. Source d'ions selon la revendication 3, caractérisée en ce que chaque barreau aimanté principal de la première série comporte un aimant terminal (31), situé en regard de la première extrémité (3) de l'enceinte (2), ayant des performances magnétiques inférieures à celles des autres aimants (30) du barreau (16) correspondant.

5. Source d'ions selon la revendication 2 ou 4, caractérisée en ce que l'aimant terminal (31) de chaque barreau (16) de la première série est réalisé en un matériau différent de celui constituant les autres aimants (30) du barreau (16) correspondant.

6. Source d'ions selon la revendication 5, caractérisé en ce que le matériau dudit aimant terminal (31) est à base de cobalt et de samarium et celui des autres aimants (30) à base de fer, de praséodyme et de bore.

7. Source d'ions selon l'une quelconque des revendications 2, 4 à 6, caractérisée en ce que l'aimant terminal (31) de chaque barreau (16) de la première série présente une longueur (I) inférieure à celle (L) des autres aimants (30) du barreau (16) correspondant.

8. Source d'ions selon la revendication 7, caractérisée en ce qu'une cale (34) en matériau non magnétique est accolée à chaque aimant terminal (31), cette cale (34) disposée vers l'intérieur de l'enceinte, ayant une épaisseur (e) teiie que la longueur de l'ensemble cale-aimant terminal soit égale à la longueur (L) des autres aimants (30) du barreau (16) correspondant.

## Claims

1. Ion source with electronic cyclotronic resonance, comprising:
- a closed enclosure (2) which has a lengthwise axis (4), a first (3) and a second (5) end which are oriented along this axis, this enclosure (2) containing a gas intended to form a plasma confined in the said enclosure,
- a device (6, 8) for injecting a high-frequency electromagnetic field at the first end (3) of the enclosure,
- means (12, 14) for generating in the enclosure a main magnetic field with axial symmetry defining a first polarity (N or S) at the first end of the enclosure and a second polarity (S or N) at the second end (3) of the enclosure,
- a system (24, 26) for extracting ions from the enclosure, this system being situated at the second end,
- a magnetic structure (16, 18, 36, 39) distributed around the axis (4) and made up of a number of layers stacked along the said axis, each layer generating radial local magnetic fields (20), which is characterized in that the end layer situated facing the first end (3) of the enclosure generating a local magnetic field of the poles of this first polarity and a magnetic performance inferior to that generated by the other layers.

2. Ion source according to Claim 1, characterized in that the magnetic structure comprises a first and a second alternate series of magnetized bars (16, 18), which are disconnected and distributed around the axis (4) and made up of elementary magnets (30, 31, 32) pointing radially, the poles of the bars (16) of the first series, which point towards the interior of the enclosure (2) having the first polarity (N) and the poles of the bars (18) of the second series, which point towards the interior of the enclosure (2), having the second polarity (S), the end magnet (31) of each bar (16) of the first series, situated facing the first end (3) of the enclosure, having a magnetic performance which is inferior to that of the other magnets (30) of the corresponding bar (16).

3. Ion source according to Claim 1, characterized in that the magnetic structure comprises a first and a second alternate series of magnetized and disconnected main bars (16, 18) distributed around the axis (4) and made up of elementary magnets (30, 31, 32) pointing radially, the poles of the bars (16) of the first series, which point towards the interior of the enclosure (2) having the first polarity (N) and the poles of the bars (18) of the second series, which point towards the interior of the enclosure (2) having the second polarity (S), as well as the intermediate magnetized bars (36, 39) inserted between the main bars (16, 18) and whose lengths are shorter than that of these main bars, the intermediate bars (36, 39), which are arranged set back relative to the main bars (16, 18) at the first end (3) of the enclosure, having their poles in contact with the side faces (38, 40) of each main bar (16, 18) which are identical with the pole of the latter pointing towards the interior of the enclosure.

4. Ion source according to Claim 3, characterized in that each main magnetized bar of the first series comprises an end magnet (31), situated facing the first end (3) of the enclosure (2), having a magnetic performance inferior to that of the other magnets (30) of the corresponding bar (16).

5. Ion source according to Claim 2 or 4, characterized in that the end magnet (31) of each bar (16) of the first series is made of a different material from that constituting the other magnets (30) of the corresponding bar (16).

6. Ion source according to Claim 5, characterized in that the material of the said end magnet (31) is based on cobalt and samarium and that of the other magnets (30) is based on iron, praseodymium and boron.

7. Ion source according to any one of Claims 2 and 4 to 6, characterized in that the end magnet (31) of each bar (16) of the first series has a length (1) shorter than that (L) of the other magnets (30) of the corresponding bar (16).

8. Ion source according to Claim 7, characterized in that a shim (34) made of nonmagnetic material is placed against each end magnet (31), this shim (34), arranged towards the interior of the enclosure, having a thickness (e) such that the length of the end shim-magnet assembly is equal to the length (L) of the other magnets (30) of the corresponding bar (16).

## Patentansprüche

1. Elektronen-Zyklotron-Resonanz-lonenquelle mit:
- einer geschlossenen Hülle (2) mit einer longitudinalen Achse (4), mit einem ersten (3) und einem zweiten (5) Ende, die entlang dieser Achse orientiert sind, wobei diese Hülle (2) ein Gas enthält, das bestimmt ist ein in der Hülle eingeschlossenes Plasma zu bilden,
- einer Anordnung (6, 8) zum Einführen eines elektromagnetischen Hochfrequenzfeldes in das erste (3) Ende der Hülle,
- Vorrichtungen (12, 14) zur Erzeugung eines magnetischen Hauptfeldes in der Hülle mit einer axialen Symmetrie, das eine erste Polarität (N oder S) im ersten Ende der Hülle und eine zweite Polarität (S oder N) im zweiten Ende (3) der Hülle definiert,
- einem System (24, 26) zum Gewinnen von Ionen aus der Hülle, wobei sich dieses System in dem zweiten Ende befindet, und
- eine magnetische Struktur (16, 18, 36, 39), die um die Achse (4) verteilt ist und aus mehreren entlang der Achse aufgestapelten Schichten besteht, wobei jede Schicht lokale, radiale magnetische Felder (20) erzeugt, dadurch gekennzeichnet, daß die abschließende Schicht gegenüber dem ersten Ende (3) der Hülle liegt und ein lokales magnetisches Feld der Pole dieser ersten Polarität erzeugt und eine geringere magnetische Leistung besitzt als die von den anderen Schichten erzeugte.

2. lonenquelle nach Anspruch 1, dadurch gekennzeichnet, daß die magnetische Struktur eine erste und eine zweite wechselnde Reihe von getrennten Stabmagneten (16, 18) aufweist, die um die Achse (4) verteilt sind und aus radial ausgerichteten Elementarmagneten (30, 31, 32) bestehen, wobei die zum Innern der Hülle (2) gerichteten Pole der Stäbe (16) der ersten Reihe die erste Polarität (N) darstellen und die zum Innern der Hülle (2) gerichteten Pole der Stäbe (18) der zweiten Serie die zweite Polarität (S) darstellen und wobei jeder abschließende Magnet (31) jedes Stabes (16) der ersten Reihe, der sich gegenüber dem ersten Ende (3) der Hülle befindet, geringere magnetische Leistungen besitzt als die der anderen Magnete (30) des entsprechenden Stabes (16).

3. lonenquelle nach Anspruch 1, dadurch gekennzeichnet, daß die magnetische Struktur eine erste und eine zweite wechselnde Reihe von getrennten Hauptstabmagneten (16, 18) aufweist, die um die Achse (4) verteilt sind und aus radial ausgerichteten Elementarmagneten (30, 31, 32) bestehen, wobei die zum Innern der Hülle (2) gerichteten Pole der Stäbe (16) der ersten Reihe die erste Polarität (N) darstellen und die zum Innern der Hülle (2) gerichteten Pole der Stäbe (18) der zweiten Serie die zweite Polarität (S) darstellen, und ebenso Zwischenstabmagnete (36, 39) aufweist, die zwischen den Hauptstabmagneten (16, 18) liegen und eine geringe Länge als die Hauptstabmagnete besitzen, wobei, die Zwischenstäbe (36, 39), die am ersten Ende (3) der Hülle bezüglich der Hauptstäbe (16, 18) zurückgezogen angeordnet sind, ihre Pole in Kontakt mit den seitlichen Flächen (38, 40) jedes Hauptstabs (16, 18) haben, die identisch sind mit dem Pol dieses letzteren, der zum Inneren der Hülle gerichtet ist.

4. lonenquelle nach Anspruch 3, dadurch gekennzeichnet, daß jeder Hauptstabmagnet der ersten Reihe einen abschließenden Magnet (31) besitzt, der sich gegenüber dem ersten Ende (3) der Hülle befindet und geringere magnetische Leistungen besitzt als die der anderen Magnete (30) des entsprechenden Stabes (16).

5. Ionenquelle nach Anspruch 2 oder 4, dadurch gekennzeichnet, daß der abschließende Magnet (31) jedes Stabes (16) der ersten Reihe aus einem Material besteht, das verschieden ist von dem Material der anderen Magnete (30) des entsprechenden Stabes (16).

6. Ionenquelle nach Anspruch 5, dadurch gekennzeichnet, daß das Material des abschließenden Magneten (31) auf Kobalt und Samarium basiert und das der anderen Magnete (30) auf Eisen, Praseodym und Bor basiert.

7. lonenquelle nach einem der Ansprüche 2, 4 bis 6, dadurch gekennzeichnet, daß der abschließende Magnet (31) jedes Stabes (16) der ersten Reihe eine Länge (I) aufweist, die geringer ist als die Länge (L) der anderen Magnete (30) des entsprechenden Stabes (16).

8. lonenquelle nach Anspruch 7, dadurch gekennzeichnet, daß ein nichtmagnetischer Keil (34) an jeden abschließenden Magneten (31) geklebt ist, wobei dieser Keil (34), der zum Inneren der Hülle angeordnet ist, eine solche Dicke (e) aufweist, daß die Länge der Anordnung Keil-Abschlußmagnet gleich ist der Länge (L) der anderen Magnete (30) des entsprechenden Stabes.
